# FASCICULE DE BREVET EUROPEEN

(11) **EP 2 015 146 B1**
(45) Date de publication et mention de la délivrance du brevet: **02.03.2011**
(21) Numéro de dépôt: 07112479.6
(22) Date de dépôt: 13.07.2007
(51) Int. Cl.: G04B 19/253

(54) **Mécanisme d'affichage instantané pour pièce d'horlogerie**
Augenblicklicher Anzeigemechanismus für Uhr
Instant display mechanism for a timepiece

(43) Date de publication de la demande: 14.01.2009
(73) Titulaire: Omega SA, 2500 Bienne (CH)
(72) Inventeur: Villar, Ivan, 2504, Bienne (CH); Rey-Mermet, Gilles, 2502, Bienne (CH)
(74) Mandataire: Ravenel, Thierry Gérard Louis

(56) Documents cités:
- EP-A- 1 785 783

## Description

L'invention se rapporte au domaine de l'horlogerie. Elle concerne plus précisément un mécanisme d'affichage instantané d'une indication de temps, tel qu'un quantième simple ou annuel, une indication du jour de la semaine ou du mois.

De tels mécanismes d'affichage sont bien connus de l'homme de métier. Ils comportent généralement un organe d'affichage muni d'une denture, mobile en rotation, et entraîné par un mobile agencé pour lui délivrer une impulsion brève, au passage d'une indication de temps à la suivante. Le mobile est classiquement formé d'un doigt destiné à coopérer avec la denture pour la faire avancer par pas, d'une came solidaire en rotation du doigt, et d'une roue entraîneuse qui tire sa force motrice d'un mouvement.

Un exemple d'un tel mécanisme d'affichage instantané est illustrée en figure 1. Le mécanisme comprend classiquement un organe d'affichage 10 formé d'un anneau de quantième 12 muni d'une denture 14, monté mobile en rotation sur une platine non représentée. L'organe d'affichage 10 est positionné angulairement à l'aide d'un sautoir 16. Il est actionné en rotation par un mobile 18, lui-même entraîné en rotation dans le sens horaire par un renvoi 20 en prise avec une roue des heures 22.

Le mobile 18 comporte un doigt 24 et une came 26 solidaire en rotation du doigt 24 et orientée angulairement par rapport au doigt 24. A cet effet, la came 26 est munie d'un tenon 28 engagé dans une découpe 30 du doigt 24. Le mobile 18 comporte encore une roue entraîneuse 32, en prise avec le renvoi 20, dans laquelle est pratiquée une ouverture en arc de cercle 34 comportant une extrémité 34a active et une extrémité 34b passive. Le tenon 28 traverse l'ouverture 34, de sorte que l'ensemble doigt 24 - came 26 forme avec la roue entraîneuse 32 un accouplement à jeu, dans lequel l'ensemble doigt 24 - came 26 est libre de pivoter d'un certain angle. Une bascule 36 vient en appui sur la came 26 sous l'action d'un ressort 38.

La came 26, illustrée en figure 2, comporte une portion 26a à rayon croissant, une portion 26b à rayon rapidement décroissant, et une portion 26c à rayon minimum. Les différentes portions définissent, pour un point d'appui donné de la bascule 36, différents secteurs angulaires de positionnement du doigt 24, correspondant à des modes d'avance distincts de l'ensemble doigt 24 - came 26. Les deux premières portions 26a et 26b définissent deux secteurs angulaires, respectivement BA et AB, délimités par deux postions angulaires A et B du doigt 24. En position A, le doigt 24 est orienté en amont mais dégagé de la denture 14, et en position B, le doigt 24 est orienté en aval mais engagé dans la denture 14. On précisera que le doigt 24 est dit 'engagé' dans la denture 14 s'il est situé sur le trajet de la denture 14, et 'dégagé' de la denture 14 s'il est situé hors du trajet de la denture 14. La dernière portion 26c définit une position stable de l'ensemble doigt 24 - came 26, dans laquelle le doigt 24 est en position B.

Sur le premier secteur angulaire BA, l'ensemble doigt 24 - came 26 est entraîné en rotation par la roue entraîneuse 32, sous l'action du tenon 28 qui coopère avec l'extrémité active 34a de l'ouverture 34. Sur l'ensemble de ce secteur angulaire, la bascule 36 est en appui sur la portion 26a, de sorte que le ressort 38 se tend progressivement sous l'effet de l'augmentation de rayon de la came 26.

Lorsque le doigt 24 arrive en position A, le point d'appui de la bascule 36 passe de la portion 26a à la portion 26b. Sous l'effet de la diminution rapide de rayon de la came 26, le ressort se détend brusquement, entraînant en rotation l'ensemble doigt 24 - came 26 sur l'ensemble du deuxième secteur angulaire AB.

En fin de pivotement, le doigt 24 est en position B et la bascule 36 est en appui sur la portion 26c, qui correspond à la position d'énergie de tension minimum du ressort 38. L'ensemble doigt 24 - came 26 est en position stable. Cette configuration est illustrée en figure 3. Le tenon 28 est maintenant situé aux deux tiers environ de l'ouverture 34, de sorte que la roue entraîneuse 32 cesse d'entraîner l'ensemble doigt 24 - came 26 pendant le laps de temps nécessaire pour que l'extrémité active 34a de l'ouverture 34 rattrape le tenon 28. Ce laps de temps est typiquement de l'ordre de 8 heures.

Le passage brutal du doigt 24 de la position A à la position B a entraîné en rotation d'un pas l'organe d'affichage 10. Pendant environ 8 heures après cette rotation de l'organe d'affichage 10, le doigt 24 est bloqué en position B sous l'effet du ressort 38 qui maintient la bascule 36 en appui sur la portion 26c. Dans cette position, on a constaté qu'un risque de mauvaise manipulation pouvant entraîner des dégâts importants, n'est pas exclu.

En effet, le mécanisme d'affichage d'une indication de temps est généralement muni d'un dispositif de correction rapide destiné à entraîner directement l'organe d'affichage 10 dans son sens de fonctionnement courant, soit le sens horaire dans le cas présent. Lorsque l'utilisateur actionne le dispositif de correction rapide alors que le doigt 24 est en position B, engagé dans la denture 14, l'organe d'affichage 10 vient entraîner le doigt 24 en rotation, par l'intermédiaire de sa denture 14. On notera que cette manipulation est possible car le tenon 28 n'est pas en butée contre l'extrémité passive 34b de l'ouverture 34, mais à une distance suffisante pour que le doigt 24 puisse se dégager de la denture 14 sans être bloqué par la roue entraîneuse 32.

Si le dispositif de correction rapide est actionné partiellement, le doigt 24 peut se trouver orienté dans une position singulière référencée S. Dans cette position S, le doigt 24 est en appui sur le sommet de la denture 14, sur laquelle il exerce une force importante en raison de l'action du ressort 38 qui maintient la bascule 36 en appui sur la portion 26a à rayon croissant de la came 26. L'organe d'affichage 10 est bloqué dans une position intermédiaire, car l'action du sautoir 16 qui tend à le faire tourner, n'est pas suffisante pour contrer l'action du ressort 38 qui le bloque. Cette configuration est illustrée en figure 4.

Le doigt 24 étant positionné dans la position singulière S, l'utilisateur peut souhaiter revenir en arrière, s'il constate qu'il aurait dû plutôt corriger l'affichage dans le sens de rotation inverse du sens de fonctionnement courant. Généralement, les dispositifs de correction rapide ne permettent pas la correction rapide dans ce sens de rotation inverse, en raison du risque élevé de casse du mécanisme d'affichage. A cet effet, ils sont pourvus de moyens de débrayage ou de moyens baladeurs destinés à faire basculer la correction d'un organe d'affichage à un autre, selon le sens de rotation. Toutefois, la correction en sens inverse du fonctionnement courant, est possible par l'intermédiaire de la correction de l'heure. Si, donc, l'utilisateur tente de corriger la position de l'organe d'affichage 10 dans le sens de rotation inverse du fonctionnement courant, alors que le doigt 24 est immobilisé dans la position singulière S, cette manipulation entraîne immanquablement la casse du doigt 24 ou d'une partie de la denture 14. Le mécanisme d'affichage instantané n'est alors plus fonctionnel.

Le document EP1785783 décrit un mécanisme de quantième annuel dans lequel les indications de quantième sont corrigées de manière quasi-instantanée grâce à un système de déclenchement similaire à celui décrit ci-dessus. La forme de la came détermine simplement l'angle de rotation de la roue d'engrenage, mais elle ne permet toutefois pas d'empêcher de position bloquante pour les doigts d'indexation par rapport aux dentures intérieures des disques annulaires entraînés, et notamment celle du doigt d'indexation solidaire de la roue d'engrenage par rapport au disque annulaire inférieur.

La présente invention a pour but de remédier à cet inconvénient en proposant un mécanisme d'affichage instantané dans lequel la position singulière S est rendue impossible. Plus précisément, l'invention concerne un mécanisme d'affichage instantané pour pièce d'horlogerie comportant :
- un organe d'affichage muni d'une denture, monté mobile en rotation, positionné à l'aide d'un sautoir,
- un mobile d'entraînement monté mobile en rotation, comprenant une came et un doigt solidaire en rotation de la came, le doigt coopérant avec la denture pour entraîner l'organe d'affichage par pas,
- un ressort coopérant au moins indirectement avec la came,
la came étant agencée pour faire pivoter, sous l'action de détente du ressort, l'ensemble doigt - came de manière à entraîner d'un pas l'organe d'affichage.

Selon l'invention, la came est, en outre, agencée pour faire pivoter, sous l'action de détente du ressort, l'ensemble doigt - came de manière à dégager le doigt de la denture après que l'ensemble doigt - came ait entraîné d'un pas l'organe d'affichage.

Grâce à cette caractéristique de la came, le doigt 24 ne peut plus être immobilisé dans la position singulière S dans laquelle il bloque la rotation de l'organe d'affichage 10. Il en résulte que, même en cas de correction arrière par l'utilisateur, tout risque de casse du doigt 24 ou de la denture 14, est éliminé.

D'autres caractéristiques et avantages de la présente invention ressortiront plus clairement de la description détaillée qui suit d'un exemple de réalisation d'un mécanisme d'affichage instantané selon l'invention, cet exemple étant donné à titre purement illustratif et non limitatif seulement, en liaison avec le dessin annexé sur lequel :
- la figure 5 est une vue de dessus d'un mécanisme d'affichage selon l'invention,
- la figure 6 est une vue d'une came appartenant audit mécanisme d'affichage, et
- les figures 7 et 8 illustrent le fonctionnement du mécanisme d'affichage selon l'invention.

Le mécanisme d'affichage instantané représenté en figure 5, comprend, à l'instar du mécanisme illustré en figure 1 à 4, un organe d'affichage 10 monté mobile en rotation sur une platine non représentée, positionné angulairement à l'aide d'un sautoir 16, et actionné en rotation par un mobile 39. Le mobile 39 est identique, dans sa structure, au mobile 18 décrit précédemment, mais s'en distingue par les caractéristiques de sa came 40, représentée en vue de dessus en figure 6.

La came 40 illustrée en figure 6, comporte, comme la came 26, une première portion 40a à rayon croissant, une deuxième portion 40b à rayon rapidement décroissant et une portion 40c à rayon minimum. Elle comporte, en outre, une deuxième portion 40d à rayon croissant et une deuxième portion 40e à rayon rapidement décroissant, formant ensemble un bec 42 situé entre les portions 40c et 40a. A la limite entre les portions 40e et 40a se situe un point 40f de rayon localement minimum de la came 40.

Les deux portions 40d et 40e définissent deux nouveaux secteurs angulaires, respectivement BC et CD, délimités par deux positions angulaires C et D du doigt 24, et correspondant à deux modes d'avance distincts de l'ensemble doigt 24 - came 40. En position C, le doigt 24 est orienté en aval de la position B, mais toujours engagé dans la denture 14, et en position D, il est orienté en aval de la position C mais dégagé de la denture 14. Le point 40f de rayon localement minimum définit une deuxième position stable de l'ensemble doigt 24 - came 40, dans laquelle le doigt 24 est orienté en position angulaire D.

Le fonctionnement du mécanisme d'affichage instantané muni de la came 40 est illustré sur les figures 7 et 8.

On commence le cycle de rotation du mobile 39 au point D. Sur le premier secteur angulaire DA, l'entraînement et le fonctionnement du mobile 39 est identique celui du mobile 18 sur le secteur BA. Il en est de même pour le secteur AB. En fin de pivotement sur le secteur AB, le doigt 24 est en position B et la bascule 36 est en appui sur la portion 40c. L'ensemble doigt 24 - came 26 occupe sa première position de stable, et le tenon 28 est situé aux deux tiers de l'ouverture 34.

Lorsque le doigt est en position B, deux cas de figure peuvent se présenter.

Dans un premier cas de figure, qui nous intéresse particulièrement, l'utilisateur manipule le dispositif de correction rapide. La denture 14 entraîne alors l'ensemble doigt 24 - came 26 par l'intermédiaire du doigt 24, sur le secteur angulaire BC correspondant à la portion de came 40d. Le ressort 38 se tend sous l'effet de l'augmentation de rayon de la came 40. La figure 7 illustre cette étape du cycle de rotation du mobile 39.

Si l'utilisateur stoppe sa manipulation avant que le doigt 24 n'ait atteint ou dépassé la position angulaire C, l'ensemble doigt 24 - came 26 revient, sous l'action du ressort 38, à sa première position stable dans laquelle, le doigt 24 occupe la position angulaire B.

On se référera maintenant à la figure 8. Si l'utilisateur poursuit sa manipulation, le doigt 24 dépasse la position C, dans laquelle il est encore engagé dans la denture 14, et la bascule 36 passe de la portion 40d à la portion 40e. Le ressort se détend brusquement sous l'effet de la diminution de rayon de la came 40, et entraîne l'ensemble doigt 24 - came 40 en rotation sur l'ensemble du secteur angulaire CD. En fin de pivotement, le doigt 24 est en position D, dégagé de la denture 14, et l'ensemble doigt 24 - came 40 occupe sa deuxième position stable. De plus, l'organe d'affichage 10, entraîné par le sautoir 16, a tourné d'un pas.

Grâce à la deuxième portion 40e à rayon rapidement décroissant, le doigt 24 est donc entraîné, sans action de l'utilisateur et sans possibilité d'arrêt dans la position singulière S, d'une position angulaire C située en amont de la position singulière S, à une position angulaire D située en aval de la position singulière S. L'utilisateur peut alors, sans aucun risque de casse du doigt 24 ou de la denture 14, revenir en arrière à l'aide de la correction de l'heure.

Dans un deuxième cas de figure, l'utilisateur ne manipule pas le dispositif de correction rapide, et l'extrémité 34a de l'ouverture 34 rattrape le tenon 28 dans un laps de temps de huit heures environ. C'est alors la roue entraîneuse 32 qui entraîne l'ensemble doigt 24 - came 40 sur le secteur angulaire BC. Puis l'ensemble doigt 24 - came 26 pivote rapidement sous l'action du ressort 38, sur le secteur angulaire CD. Le doigt 24 étant en position D, l'ensemble doigt 24 - came 26 occupe sa deuxième position stable.

Le tenon 28 est maintenant légèrement en aval de l'extrémité active 34a de l'ouverture 34, de sorte que la roue entraîneuse cesse d'entraîner l'ensemble doigt 24 -- came 26 pendant le laps de temps nécessaire pour que l'extrémité active 34a de l'ouverture 34 rattrape le tenon 28. Ce laps de temps est typiquement de l'ordre de deux heures. Au-delà de ces deux heures, la roue entraîneuse commande à nouveau l'ensemble doigt 24 - came 26, et le cycle de rotation reprend à partir de la position D.

On a ainsi décrit un mécanisme d'affichage d'une indication de temps exempt des risques de casse existant dans les mécanismes connus. Il va de soi que la présente invention n'est pas limitée au mode de réalisation qui vient d'être décrit, et que diverses modifications et variantes simples peuvent être envisagées par l'homme de métier, sans sortir du cadre de la présente invention telle que définie par les revendications annexées.

On notera en particulier, que, dans un mode de réalisation simplifié, la première et la deuxième portions à rayon rapidement décroissant 40b et 40e de la came 40 sont attenantes. La deuxième portion 40d à rayon croissant n'existe pas, et la portion à rayon minimum 40c est confondue avec le point 40f à rayon localement minimum.

Grâce à cette structure de came 40, l'ensemble doigt 24 - came 26 est entraîné en rotation par le ressort 38, depuis la position angulaire A à la position angulaire D, sans marquer d'arrêt en position stable B, et sans passer par un autre mode d'entraînement entre les positions B et C.

Ce mode de réalisation prévient les risques de casse du doigt 24 et de la denture 14, au même titre que le mode de réalisation décrit précédemment. Toutefois, il est moins avantageux, car le doigt 24, après entraînement de l'organe d'affichage 10, n'est plus engagé dans la denture 14. Par conséquent, il n'est pas en mesure de bloquer la rotation de l'organe d'affichage 10, et en particulier de prévenir le risque de plusieurs sauts consécutifs.

## Revendications

1. Mécanisme d'affichage instantané pour pièce d'horlogerie comportant :
- un organe d'affichage (10) muni d'une denture (14), monté mobile en rotation, positionné à l'aide d'un sautoir (16),
- un mobile d'entraînement (39) monté mobile en rotation, comprenant une came (40) et un doigt (24) solidaire en rotation de la came (40), ledit doigt (24) coopérant avec ladite denture (14) pour entraîner l'organe d'affichage (10) par pas,
- un ressort (38) coopérant au moins indirectement avec ladite came (40),
ladite came (40) étant agencée pour faire pivoter, sous l'action de détente dudit ressort (38), l'ensemble doigt (24) - came (40) de manière à entraîner d'un pas ledit organe d'affichage (10),
**caractérisé en ce que** ladite came (40) est, en outre, agencée pour faire pivoter, sous l'action de détente dudit ressort (38), l'ensemble doigt (24) - came (40) de manière à dégager ledit doigt (24) de ladite denture (14) après que l'ensemble doigt (24) - came (40) ait entraîné d'un pas ledit organe d'affichage (10).

2. Mécanisme d'affichage selon la revendication 1, **caractérisé en ce que** ladite came (40) est, en outre, agencée pour maintenir, sous l'action de pression dudit ressort (38), ledit doigt (24) engagé dans ladite denture (14), après que l'ensemble doigt (24) - came (40) ait entraîné d'un pas ledit organe d'affichage (10).

3. Mécanisme d'affichage selon l'une des revendications 1 et 2, **caractérisé en ce que** ladite came (40) comporte une première portion à rayon décroissant (40b) agencée pour faire pivoter, sous l'action de détente dudit ressort (38), l'ensemble doigt (24) - came (40) de manière à entraîner d'un pas ledit organe d'affichage (10), et une deuxième portion à rayon décroissant (40e) agencée pour faire pivoter, sous l'action de détente dudit ressort (38), l'ensemble doigt (24) - came (40) de manière à dégager ledit doigt (24) de ladite denture (14) après que l'ensemble doigt (24) - came (40) ait entraîné d'un pas ledit organe d'affichage (10).

4. Mécanisme d'affichage selon la revendication 3, **caractérisé en ce que** ladite came (40) comporte, en outre, une portion à rayon minimum (40c) interposée entre lesdites première (40b) et deuxième (40e) portions à rayon décroissant, et agencée pour maintenir, sous l'action de pression dudit ressort (38), ledit doigt (24) engagé dans ladite denture (14), après que l'ensemble doigt (24) - came (40) ait entraîné d'un pas ledit organe d'affichage (10).

5. Mécanisme d'affichage selon l'une des revendications 1 à 4, **caractérisé en ce que** ledit mobile d'entraînement (39) comporte, en outre, une roue entraîneuse (32) munie d'une ouverture en arc de cercle (34), dans laquelle est engagée un tenon (28) solidaire de l'ensemble doigt (24) - came (40), ladite ouverture (34) coopérant avec ledit tenon (28) pour entraîner en rotation l'ensemble doigt (24) - came (40) ou le laisser libre de pivoter sous l'action de détente dudit ressort (38).

6. Mécanisme d'affichage selon la revendication 5, **caractérisé en ce que** ladite came (40) comporte, en outre, une première portion à rayon croissant (40a) interposée entre lesdites deuxième (40e) et première (40b) portions à rayon décroissant, et agencée pour tendre ledit ressort (38) sous l'action d'entraînement en rotation par la roue entraîneuse (32).

7. Mécanisme d'affichage selon l'une des revendications 5 et 6, **caractérisé en ce que** ladite came (40) comporte encore une deuxième portion à rayon croissant (40d) interposée entre ladite portion à rayon minimum (40c) et ladite deuxième portion à rayon décroissant (40e), et agencée pour tendre ledit ressort (38) sous l'action d'entraînement en rotation par la roue entraîneuse (32).

8. Mécanisme d'affichage selon la revendication 3, **caractérisé en ce que** lesdites première (40b) et deuxième (40e) portions à rayon décroissant sont attenantes.

9. Mécanisme d'affichage selon la revendication 8, **caractérisé en ce que** ledit mobile d'entraînement (39) comporte, en outre, une roue entraîneuse (32) munie d'une ouverture en arc de cercle (34), dans laquelle est engagée un tenon (28) solidaire de l'ensemble doigt (24) - came (40), ladite ouverture (34) coopérant avec ledit tenon (28) pour entraîner en rotation l'ensemble doigt (24) - came (40) ou le laisser libre de pivoter sous l'action de détente dudit ressort (38).

10. Mécanisme d'affichage selon la revendication 9, **caractérisé en ce que** ladite came (40) comporte en outre une portion à rayon minimum agencée pour maintenir, sous l'action de pression dudit ressort (38), ledit doigt (24) dégagé de ladite denture (14), après que l'ensemble doigt (24) - came (40) ait entraîné d'un pas ledit organe d'affichage (10).

## Claims

1. Instantaneous display mechanism for a timepiece, including:
- a display member (10) fitted with a toothing (14) mounted so as to move in rotation, positioned using a jumper spring (16),
- a drive wheel set (39) mounted so as to move in rotation, including a cam (40) and a finger (24) secured in rotation to the cam (40), said finger (24) cooperating with said toothing (14) to drive the display member (10) by steps,
- a spring (38) cooperating at least indirectly with said cam (40),
said cam (40) being arranged for pivoting, via the slackening action of said spring (38), the finger (24) cam (40) assembly so as to drive said display member (10) through one step,
**characterized in that** said cam (40) is further arranged for pivoting the finger (24) - cam (40) assembly, via the slackening action of said spring (38), so as to release said finger (24) from said toothing (14) after the finger (24) - cam (40) assembly has driven said display member (10) through one step.

2. Display mechanism according to claim 1, **characterized in that** said cam (40) is further arranged for holding, via the pressure action of said spring (38), said finger (24) engaged in said toothing (14), after the finger (24) - cam (40) assembly has driven said display member (10) through one step.

3. Display mechanism according to any of claims 1 and 2, **characterized in that** said cam (40) includes a first portion of decreasing radius (40b) arranged for causing the finger (24) - cam (40) assembly to pivot, via the slackening action of said spring (38), so as to drive said display member (10) through one steep, and a second portion of decreasing radius (40e) arranged for causing the finger (24) - cam (40) assembly to pivot, via the slackening action of said spring (38), so as to release said finger (24) from said toothing (14), after the finger (24) - cam (40) assembly has driven said display member (10) through one steep.

4. Display mechanism according claim 3, **characterized in that** said cam (40) further includes a portion of minimum radius (40c) inserted between said first (40b) and second (40e) portions of decreasing radius, and arranged for holding, via the pressure action of said spring (38), said finger (24) engaged in said toothing (14), after finger (24) - cam (40) assembly has driven said display member (10) through one step.

5. Display mechanism according to any of claims 1 to 4, **characterized in that** said drive wheel set (39) further includes a drive wheel (32) provided with an aperture in the form of an arc of a circle (34), in which a stud (28), secured to the finger (24) - cam (40) assembly, is engaged, said aperture (34) cooperating with said stud (28) to drive the finger (24) - cam (40) assembly in rotation or to leave said assembly free to pivot via the slackening action of said spring (38).

6. Display mechanism according to claims 5, **characterized in that** said cam (40) further includes a first portion of increasing radius (40a) inserted between said second (40e) and first (40b) portions of decreasing radius, and arranged for straining said spring (38) via the rotational drive action of the drive wheel (32).

7. Display mechanism according to any of claims 5 and 6, **characterized in that** said cam (40) further incudes a second portion of increasing radius (40d) inserted between said portion of minimum radius (40c) and said second portion of decreasing radius (40e), and arranged for straining said spring (38) via the rotational drive action of the drive wheel (32).

8. Display mechanism according to claim 3, **characterized in that** said first (40b) and second (40e) portions of decreasing radius are adjoining.

9. Display mechanism according to claim 8, **characterized in that** said drive wheel (39) further includes a drive wheel (32) provided with an aperture in the shape of an arc of a circle (34), in which stud (28), secured to the finger (24) - cam (40) assembly, is engaged, said aperture (34) cooperating with said stud (28) to drive the finger (24) - cam (40) assembly in rotation or to leave said assembly free via the slackening action of said spring (38).

10. Display mechanism according to claim 9, **characterized in that** said cam (40) further includes a portion of minimum radius arranged for holding finger (24) released from said toothing (14), via the pressure action of said spring (38), after the finger (24) - cam (40) assembly has driven said display member (10) through one step.

## Patentansprüche

1. Augenblicklicher Anzeigemechanismus für eine Uhr, umfassend:
- ein mit einer Zahnung (14) versehenes Anzeigeorgan (10), das drehbar montiert ist, und mit einem Hebelfeder (16) positioniert ist,
- ein drehbares Antriebsdrehteil (39), umfassend eine Kurvenscheibe (40) und einen Finger (24), die mit der Kurvenscheibe (40) drehfest verbunden sind, wobei der besagte Finger (24) mit der besagten Zahnung (14) zusammenwirkt, um das besagte Anzeigeorgan (10) schrittweise anzutreiben,
- eine Feder (38), die wenigstens indirekt mit der besagten Kurvenscheibe (40) zusammenwirkt,
wobei die besagte Kurvenscheibe (40) derart ausgebildet ist, um die Einheit Finger (24) - Kurvenscheibe (40) unter Entspannungseinwirkung der Feder (38) so schwenken zu lassen, dass das Anzeigeorgan (19) um einen Schritt angetrieben wird,
**dadurch gekennzeichnet, dass** die besagte Kurvenscheibe (40) ferner derart ausgebildet ist, um die Einheit Finger (24) - Kurvenscheibe (40) unter Entspannungseinwirkung der Feder (38) so schwenken zu das der Finger (24) aus der Zahnung (14) freigesetzt wird, nachdem die Einheit Finger (24) - Kurvenscheibe (40) das Anzeigeorgan (10) um einen Schritt angetrieben hat.

2. Anzeigemechanismus gemäss Anspruch 1, **dadurch gekennzeichnet, dass** die besagte Kurvenscheibe (40) ferner derart ausgebildet ist, um den besagten Finger (24) unter Druckseinwirkung der Feder (38) im Eingriff mit der Zahnung (14) zu halten, nachdem die Einheit Finger (24) - Kurvenscheibe (40) das Anzeigeorgan (10) um einen Schritt angetrieben hat.

3. Anzeigemechanismus gemäss Anspruch 1 oder 2, **dadurch gekennzeichnet, dass** die besagte Kurvenscheibe (40) einen ersten Abschnitt (40b) mit abnehmendem Radius aufweist, der derart ausgebildet ist, um die Einheit Finger (24) - Kurvenscheibe (40) unter Enispannungseinwirkung der Feder (38) so schwenken zu lassen, dass das Anzeigeorgan (10) um einen Schritt angetrieben wird, und einen zweiten Abschnitt (40e) mit abnehmenden Radius aufweist, der derart ausgebildet ist, um die Einheit Finger (24) - Kurvenscheibe (40) unter Entspannungseinwirkung der Feder (38) so schwenken zu lassen, dass der Finger (24) aus der Zahnung (14) freigesetzt wird, nachdem die Einheit Finger (24) - Kurvenscheibe (40) das Anzeigeorgan (10) um einen Schritt angetrieben hat.

4. Anzeigemechanismus gemäss Anspruch 3, **dadurch gekennzeichnet, dass** die besagte Kurvenscheibe (40) ferner einen Abschnitt mit minimalem Radius (40c) aufweist, der zwischen den besagten ersten (40b) und zweiten (40e) Abschnitten mit abnehmendem Radius angeordnet ist, und derart ausgebildet ist, um den besagten Finger (24) unter Druckseinwirkung der Feder (38) im Eingriff mit der Zahnung (14) zu hatten, nachdem die Einheit Finger (24) - Kurvenscheibe (40) das Anzeigeorgan (10) um einen Schritt angetrieben hat.

5. Anzeigemechanismus gemäss einem der Ansprüche 1 bis 4, **dadurch gekennzeichnet, dass** das besagte Antriebsdrehteil (39) ferner ein Antriebsrad (32) aufweist, das mit einer Kreisbogenförmigen Öffnung (34) versehen ist, in welcher ein mit der Einheit Finger (24) - Kurvenscheibe (40) verbundener Zapfen (28) eingeführt wird, wobei die besagte Öffnung (34) mit dem besagten Zapfen (28) zusammenwirkt, um die Einheit Finger (24) - Kurvenscheibe (40) drehend anzutreiben, oder die besagte Einheit frei unter Entspannungseinwirkung der Feder (38) schwenken zu lassen.

6. Anzeigemechanismus gemäss Anspruch 5, **dadurch gekennzeichnet, dass** die besagte Kurvenscheibe (40) ferner einen ersten Abschnitt (40a) mit zunehmendem Radius aufweist, der zwischen den besagten zweiten (40e) und ersten (40b) Abschnitten mit abnehmendem Radius angeordnet ist, und derart ausgebildet ist, um die besagte Feder (38) durch die Drehantriebseinwirkung des besagten Antriebsrads (32) aufzuspannen.

7. Anzeigemechanismus gemäss Anspruch 5 oder 6, **dadurch gekennzeichnet, dass** die besagte Kurvenscheibe (40) ferner einen zweiten Abschnitt (40d) mit zunehmendem Radius aufweist, der zwischen dem besagten ersten Abschnitt (40c) mit minimalem Radius, und dem besagten zweiten Abschnitt (40e) mit abnehmendem Radius angeordnet ist, und derart ausgebildet ist, um die besagte Feder (38) durch die Drehantriebseinwirkung des besagten Antriebsrads (32) aufzuspannen.

8. Anzeigemechanismus gemäss Anspruch 3, **dadurch gekennzeichnet, dass** die besagten ersten (40b) und zweiten (40e) Abschnitten mit abnehmendem Radius nebeneinander angeordnet sind.

9. Anzeigemechanismus gemäss Anspruch 8, **dadurch gekennzeichnet, dass** das besagte Antriebsdrehteil (39) ferner ein Antriebsrad (32) aufweist, das mit einer Kreisbogenförmigen Öffnung (34) versehen ist, in welcher ein mit der Einheit Finger (24) - Kurvenscheibe (40) verbundener Zapfen (28) eingeführt wird, wobei die besagte Öffnung (34) mit dem besagten Zapfen (28) zusammenwirkt, um die Einheit Finger (24) - Kurvenscheibe (40) zu drehend anzutreiben, oder die besagte Einheit frei unter Entspannungseinwirkung der Feder (38) schwenken zu lassen.

10. Anzeigemechanismus gemäss Anspruch 9, **dadurch gekennzeichnet, dass** die besagte Kurvenscheibe (40) ferner einen Abschnitt mit minimalem Radius (40c) ausweist, der derart ausgebildet ist, um den besagten Finger (24) unter Druckseinwirkung der Feder (38) aus der Zahnung (14) freigesetzt zu halten, nachdem die Einheit Finger (24) - Kurvenscheibe (40) das Anzeigeorgan (10) um einen Schritt angetrieben hat.
